# EUROPÄISCHE PATENTSCHRIFT

(11) **EP 0 671 139 B1**
(45) Veröffentlichungstag und Bekanntmachung des Hinweises auf die Patenterteilung: **12.08.1998**
(21) Anmeldenummer: 95103298.6
(22) Anmeldetag: 08.03.1995
(51) Int. Cl.: A47C 3/00, A47C 7/00

(54) **Stuhl**
Chair
Chaise

(30) Priorität: 10.03.1994 DE 4407972
(43) Veröffentlichungstag der Anmeldung: 13.09.1995
(73) Patentinhaber: Heinrich Spahn GmbH + Co. KG Sitzmöbelfabrik, D-33142 Büren (DE)
(72) Erfinder: Rüther, Franz, D-59929 Brilon (DE)
(74) Vertreter: Selting, Günther, Dipl.-Ing.

(56) Entgegenhaltungen:
- EP-A- 0 169 262
- DE-A- 3 712 524
- DE-C- 3 708 991
- DE-U- 8 716 490
- FR-A- 1 300 834
- US-A- 1 613 317

## Beschreibung

Die Erfindung bezieht sich auf einen Stuhl mit einem eckigen Sitzrahmen, der aus mehreren Zargen besteht, die an ihren Endbereichen miteinander verbunden sind und in einer Zapfenanordnung enden, und mit an den Ecken des Sitzrahmens angeordneten Stollen, die mit einer Schlitzung zur Aufnahme der Zapfenanordnung versehen sind.

EP-A-0 169 262 beschreibt einen Stuhl dieser Art, bei dem jede Zarge eine nach außen gebogene gerade Fortsetzung hat und die Fortsetzungen aneinanderstoßender Zargen verzahnt und miteinander verleimt sind. Die Fortsetzungen weisen als Vorsprünge an den Ecken des Sitzrahmens diagonal nach außen und ihrem Ende befindet sich jeweils ein einziger aus den Enden zweier Zargen gebildeter, umfangsmäßig geschlossener Verbundzapfen, der in einen einzigen dazu passenden Schlitz des jeweiligen Stollens eingeführt ist. Zweck der Fortsetzungen ist die Verlagerung der Stollen aus dem Konturenbereich des Sitzrahmens, damit mehrere Stühle übereinanderstapelbar sind. Die Stabilität des bekannten Stuhles genügt erhöhten Beanspruchungen, z. B. in Gaststätten, Versammlungs- und Veranstaltungsräumen und bei anderen hochfrequentierten Einsätzen, nicht. Dies ist darauf zurückzuführen, daß der aus jeweils zwei Zargenenden zusammengesetzte Verbundzapfen an jeder Ecke des Sitzrahmens zwar in sich recht kräftig ist, jedoch einen im Verhältnis zum Stollenquerschnitt großen Schlitz im Stollen benötigt, der die Stabilität des Stollens in diesem Bereich stark vermindert. Unter den hohen Belastungs- und Verformungskräften, denen ein Stuhl ausgesetzt ist, können die Stollen an der Verbindung mit dem Sitzrahmen ausbrechen und der Stuhl ist kaputt. Auch ist die nur auf den Umfang des einzigen Verbundzapfens beschränkte Verleimungsfläche an jeder Sitzrahmenecke klein und vermag nicht bei hohen Belastungen, z. B. durch Kippen des Stuhles, einen sicheren Zusammenhalt von Sitzrahmen und Stollen zu gewährleisten. Die Tatsache, daß der Sitzrahmen selbst infolge der Verleimung der Fortsätze an einer flächenvergrößernden Zinkenfräsung ganz kräftig ist, genügt nicht für die Schaffung eines stabilen Stuhles.

Ferner ist aus DE 37 12 524 A1 ein Stuhl bekannt, bei dem die Stollen direkt an der Sitzfläche befestigt sind. Zur Befestigung sind zwischen den Stollen und der Sitzfläche im wesentlichen dreieckförmige Eckteile eingefügt, die einerseits mit einem Stollen und andererseits mit der Sitzfläche verbunden sind. Bei den Eckteilen handelt es sich um separate Einzelteile, die untereinander nicht in Verbindung stehen. Somit weist dieser Stuhl keinen aus Zargen zusammengefügten Sitzrahmen auf, so daß die Sitzfläche äußerst stabil ausgebildet sein muß. Daher sind die Gestaltungsmöglichkeiten der Sitzfläche stark eingeschränkt.

Der Begriff "Stuhl" umfaßt im vorliegenden Falle auch Hocker, Schemel und Sessel, die aus einem eckigen Sitzrahmen und mit diesem verbundenen Stollen bestehen.

Der Erfindung liegt die Aufgabe zugrunde, einen Stuhl zu schaffen, der sich insgesamt durch hohe Belastbarkeit und dauerhafte Haltbarkeit seiner Verbindungsstellen auszeichnet.

Diese Aufgabe wird erfindungsgemäß dadurch gelöst, daß jede Zapfenanordnung mindestens zwei Zapfen aufweist, die mit gegenseitigem Abstand angeordnet sind und daß jeder Zapfen in einem zugeordneten Einzelschlitz des jeweiligen Stollens aufgenommen ist.

Die beabstandeten Zapfen an jeder Sitzrahmenecke, die in beabstandete Einzelschlitze des jeweiligen Stollens eingreifen, vergrößern die Verleimungsfläche im Stollen, so daß ein fester Zusammenhalt der Teile gewährleistet ist, der hohen Beanspruchungen standhält. Während der bekannte Stuhl zur Verwendung von Stollen mit kreisförmigem Querschnitt zwang, damit möglichst viel Stollenmaterial den Verbundzapfen im Schlitz umgab und durch Massivität ein Ausbruchschutz erreicht wurde, erlaubt der erfindungsgemäße Stuhl den Einsatz beliebiger Querschnittsformen von Stollen. Sogar dreieckige Stollenquerschnitte sind möglich, ohne daß Ausbruchgefahr besteht, weil die nebeneinander und/oder übereinander angeordneten Einzelschlitze durch Materialstege voneinander getrennt sind, die das Materialgefüge des Stollens erhalten, so daß er trotz Schlitzung praktisch ungeschwächt ist. Die Festigkeit der Sitzrahmen-Stollenverbindung erlaubt eine materialsparende Ausbildung eines stabilen Stuhls, so daß er nicht nur preiswert herstellbar, sondern durch leichtes Gewicht auch einfach handhabbar ist.

Vorzugsweise ist jede Zarge an jedem Ende mit einem Zapfen mit senkrecht orientiertem rechteckigem Querschnitt ausgestattet und das Zapfenpaar benachbarter Zargen greift in ein Schlitzpaar des Stollens ein.

In vorteilhafter Ausgestaltung der Erfindung ist vorgesehen, daß bei einem viereckigen Sitzrahmen die Endbereiche der beiden Seitenzargen nach außen abgebogen und an der Außenfläche der Abbiegung mit einer Paßfläche der Vorder- bzw. Hinterzarge zusammengefügt sind und daß die beabstandeten Zapfen der zusammengefügten Zargen in waagerechter Ebene parallel nebeneinander liegen. Die Zargen können an der Paßfläche verleimt sein. Zusätzlich sind vorteilhafterweise die Seitenzargen mit den Vorder- und Hinterzargen mittels Laschen verbunden, die jeweils die Ecke überbrücken und die Basis eines rechtwinkligen Dreiecks bilden. Jede Lasche kann eine Verstärkungsprofilierung, vorzugsweise mindestens eine längsverlaufende Sicke, aufweisen. Außerdem ist in der Lasche eine Lochung für eine Sitzplattenverschraubung vorgesehen. Die Lasche kann aus Stahl bestehen und ihre Enden können in den Zargenoberflächen versenkt sein. Vorteilhafterweise liegen sie jedoch auf den Zargenoberflächen auf, so daß die Unterfläche der Sitzplatte im Abstand zu den Zargen gehalten ist und ein Sitzplattenbezug abgezogen bzw. aufgezogen werden kann, ohne daß die Sitzplatte demontiert werden muß.

Während die Vorder- und Hinterzargen im wesentlichen gerade sind, verlaufen die Seitenzargen in ihrem Mittelbereich bevorzugt einwärts geknickt. Der knick jeder Seitenzarge kann in einem Winkelbereich von 110° bis 160°, vorzugsweise 158°, verlaufen. Der Knick der Seitenzargen stabilisiert den Sitzrahmen, weil sich eine elastische Verformbarkeit ergibt, die die Zapfenverbindungen entlastet. Die Zapfen der Zargenpaarungen verlaufen axial zur Haupterstreckung der Vorder- und Hinterzarge und die Abbiegungen der Endbereiche der Seitenzargen sind so geführt, daß der den abgebogenen Endbereich fortsetzende Zapfen der Seitenzarge zu dem Zapfen der anstoßenden Vorder- bzw. Hinterzarge parallel verläuft.

Die Einknickung der Seitenzargen hat außerdem den Vorteil, daß man in Seitenansicht des Stuhls die Seitenzargen nicht sieht, wodurch er optisch an Leichtigkeit gewinnt und ein graziles Aussehen erhält. Außerdem erlaubt die Einknickung der Seitenzargen ein Stapeln von mehreren Stühlen, was in Anbetracht des gedrungenen, praktisch vorsprunglosen Aufbaus des Sitzbereiches des Stuhles bemerkenswert ist.

Die erfindungsgemäße Ausbildung ist für Zargen und Stollen aus beliebigem Material geeignet. Besonders vorteilhaft ist sie für Schichtholzzargen und Holzstollen, weil dieses Material aus dekorativen Gründen und praktisch unbeschränkter Gestaltungsmöglichkeit für die Herstellung von Stühlen beliebt ist, jedoch gewisse Stabilitätsprobleme schaffen kann.

In der Zeichnung ist ein Ausführungsbeispiel der Erfindung schematisch dargestellt. Es zeigt:
- Fig. 1: einen Stuhl in Rückansicht,
- Fig. 2: eine Seitenansicht des Stuhles,
- Fig. 3: eine Draufsicht auf einen Sitzrahmen ohne Sitzplatte,
- Fig. 4: eine Ecke des Sitzrahmens mit montiertem Stollen und
- Fig. 5: eine perspektivische Ansicht eines Sitzrahmens mit vier Stollen, von denen einer separat veranschaulicht ist.

Ein Stuhl 1 besteht im wesentlichen aus einem viereckigen Sitzrahmen 15, an dessen zwei vorderen Ecken je ein kurzer Stollen 7 befestigt ist, während an den beiden hinteren Ecken je ein längerer Stollen 8 angebracht ist. Zwischen den oberen Enden der hinteren Stollen 8 ist ein plattenförmiges Rückenpolster 9 befestigt. Bei dem gezeichneten Beispiel ist vorgesehen, daß sämtliche Teile des Stuhles 1 aus Holz bestehen. Der Sitzrahmen 15 ist aus Schichtholz gefertigt.

Der Sitzrahmen 15 setzt sich aus einer im wesentlichen geraden Vorderzarge 2 und einer zu dieser parallelen, ebenfalls im wesentlichen geraden Hinterzarge 3 sowie aus zwei Seitenzargen 7 und 8 zusammen. Die Seitenzargen 7 und 8 sind in ihrem Mittelbereich einmal einwärts geknickt. Der Knickwinkel beträgt bevorzugt ca. 160°.

An den beiden Enden der Vorderzarge 2 und der Hinterzarge 3 ist je ein axial gerichteter Zapfen 6 ausgebildet, der rechteckigen Querschnitt hat und in senkrechter Ebene orientiert ist. Die Zapfen 6 sind zu der Längsmittelachse der Vorderzarge 2 bzw. Hinterzarge 3 seitlich versetzt. Die Materialstärke der Vorder- bzw. Hinterzarge 2,3 außerhalb des Zapfens 6 ist mit einer geraden oder leicht konkav gekrümmten Paßfläche 14 versehen.

Die beiden Endbereiche jeder Seitenzarge 4,5 sind nach außen abgebogen und tragen am Ende der Abbiegung 17 einen Zapfen 16, der gleiche Form und Größe wie der Zapfen 6 aufweist. Wenn die Außenfläche der Abbiegung 17 gegen die Paßfläche 14 der Vorder- bzw. Hinterzarge 2,3 anliegt, verlaufen die Zapfen 6 und 16 mit gegenseitigem Abstand zueinander parallel. Der Zusammenhalt des Sitzrahmens 15 wird durch Verleimen der Außenfläche der Abbiegung 17 mit der Paßfläche 14 erreicht. Außerdem dienen vier längliche Laschen 11 aus Metall der zusätzlichen Stabilisierung. Die Laschen 11 sind so über die Ecken zwischen Vorder- bzw. Hinterzarge 2,3 und Seitenzargen 4,5 gesetzt, daß sie die Basis rechtwinkliger Dreiecke bilden. Zur Befestigung dienen durch Bohrungen ragende Holzschrauben. Die Mitte der Lasche 11 weist eine längsverlaufende Sicke 11' auf, die der Verstärkung dient. In der Mitte der Sicke 11' befindet sich eine Bohrung 10. Diese nimmt eine Schraube auf, die eine Sitzplatte mit dem Sitzrahmen 15 verbindet.

Die beiden voneinander beabstandeten Zapfen 6 und 16 sind in passende Einzelschlitze 12,13 der Stollen 7 und 8 hineingesteckt und in diesen durch Verleimung befestigt. Da jeder Zapfen 6,16 fünf Flächen aufweist, die mit einer entsprechenden Anzahl von Flächen jedes Schlitzes 12,13 verleimt sind, ergibt sich eine große Leimfläche, die den Zusammenhalt des Sitzrahmens 15 mit den Stollen 7,8 erhöht und die bei der Verteilung von Kräften wirksam ist. Die großflächige Verleimung der Teile miteinander und die Überbrückung der Ecken durch die Laschen 11 sorgen für hohe Verwindungssteifigkeit bei leichter Bauteilausbildung. Einen gewissen Federeffekt vermittelt die Einknickung der Seitenzargen 4,5, so daß der Stuhl auf Stöße und Verwindungskräfte nachgiebig reagiert und Bruchgefahr vermindert wird.

Die Maserung des Schichtholzes der Seitenzargen 4,5 verläuft am Ende der Abbiegung 17 entsprechend der Laufrichtung der Maserung der Vorderzarge 2 bzw. der Hinterzarge 3 und auch hierdurch wird die Stabilität des Sitzrahmens und der Gesamtkonstruktion des Stuhles 1 erhöht.

Die Stollen 7 und 8 haben bei dem gezeichneten Beispiel dreieckige Querschnittsform mit abgerundeten Ecken. Die Einzelschlitze 12,13 sind in die Basis des Dreiecks eingefräst. Da zwischen den beiden Einzelschlitzen 12,13 ein Materialsteg verbleibt, ist der Stollen 7,8 ungeschwächt und im Verbund mit den beiden Zapfen 6,16 ergibt sich ein stabiler hochbelastbarer Stuhlaufbau.

## Patentansprüche

1. Stuhl mit einem eckigen Sitzrahmen (15), der aus mehreren Zargen (2-5) besteht, die an ihren Endbereichen miteinander verbunden sind und in einer Zapfenanordnung enden,
und mit an den Ecken des Sitzrahmens (15) angeordneten Stollen (7,8), die mit einer Schlitzung zur Aufnahme der Zapfenanordnung versehen sind,
**dadurch gekennzeichnet**,
daß jede Zapfenanordnung mindestens zwei Zapfen (6,16) aufweist, die mit gegenseitigem Abstand angeordnet sind
und daß jeder Zapfen (6,16) in einem zugeordneten Einzelschlitz (12,13) des jeweiligen Stollens (7,8) aufgenommen ist.

2. Stuhl nach Anspruch 1, dadurch gekennzeichnet, daß jede Zarge (2-5) an jedem Ende mindestens einen Zapfen (6,16) trägt.

3. Stuhl nach Anspruch 1 oder 2, dadurch gekennzeichnet, daß bei einem viereckigen Sitzrahmen (15) die Endbereiche der beiden Seitenzargen (4,5) nach außen abgebogen und an der Außenfläche der Abbiegung (17) mit einer Paßfläche (14) der Vorder- bzw. Hinterzarge (2,3) zusammengefügt sind
und daß die beabstandeten Zapfen (6,16) der zusammengefügten Zargen (2-5) in waagerechter Ebene parallel nebeneinander liegen.

4. Stuhl nach Anspruch 3, dadurch gekennzeichnet, daß die Seitenzargen (4,5) mit den Vorder- und Hinterzargen (2,3) an den Paßflächen (14) verleimt sind.

5. Stuhl nach einem der Ansprüche 1 bis 4, dadurch gekennzeichnet, daß die Seitenzargen (4,5) mit den Vorder- und Hinterzargen (2,3) mittels Laschen (11) verbunden sind, die jeweils die Ecke überbrücken und die Basis eines rechtwinkligen Dreiecks bilden.

6. Stuhl nach Anspruch 5, dadurch gekennzeichnet, daß jede Lasche (11) eine Verstärkungsprofilierung, vorzugsweise mindestens eine längsverlaufende Sicke (11'), aufweist und daß in der Lasche (11) eine Lochung (10) für eine Sitzplattenverschraubung vorgesehen ist.

7. Stuhl nach einem der Ansprüche 1 bis 6, dadurch gekennzeichnet, daß die Vorder- und Hinterzargen (2,3) im wesentlichen gerade sind und daß die Seitenzargen (7,8) in ihrem Mittelbereich einwärts geknickt sind.

8. Stuhl nach Anspruch 7, dadurch gekennzeichnet, daß der Knick jeder Seitenzarge (4,5) in einem Winkelbereich von 110° bis 160° verläuft.

9. Stuhl nach einem der Ansprüche 1 bis 8, dadurch gekennzeichnet, daß die Zapfen (6,16) der Zargenpaarungen axial zur Haupterstreckung der Vorder-und Hinterzarge (2,3) verlaufen.

10. Stuhl nach einem der Ansprüche 1 bis 9, dadurch gekennzeichnet, daß die Zargen (2-5) aus Holz, vorzugsweise Schichtholz, bestehen.

11. Stuhl nach einem der Ansprüche 1 bis 9, dadurch gekennzeichnet, daß die Zargen (2-5) aus Aluminium oder Aluminiumlegierungen bestehen.

12. Stuhl nach einem der Ansprüche 1 bis 9, dadurch gekennzeichnet, daß die Zargen (2-5) aus Kunststoff bestehen.

## Claims

1. A chair with an polygonal seat frame (15) comprising a plurality of frame elements (2-5) interconnected at their end portions and terminating in a pin arrangement,
and comprising posts (7, 8) arranged at the corners of the seat frame (15) and being provided with a slot for receiving the pin arrangement,
characterized in
that each pin arrangement comprises at least two pins (6, 16) spaced apart from each other,
and that each pin (6, 16) is received in an associated single slot (12, 13) of the respective post (7, 8).

2. The chair of claim 1, characterized in that each frame elements (2-5) has at least one pin (6, 16) at each end.

3. The chair of claim 1 or 2, characterized in that with a quadrangular seat frame (15), the end portions of the two lateral frame elements (4, 5) are bent outward and, at the outer surface of the bend (17), are joined at a fitting surface (14) of the front and the rear frame element (2,3), respectively,
and that the spaced pins (6, 16) of the joined frame elements (2-5) lie in parallel side by side in a horizontal plane.

4. The chair of claim 3, characterized in that the lateral frame elements (4, 5) are glued to the front and rear frame elements (2, 3) at the fitting surfaces (14).

5. The chair of one of claims 1 to 4, characterized in that the lateral frame elements (4, 5) are connected with the front and rear frame elements (2, 3) by brackets (11), each bridging the corner and forming the base of a rectangular triangle.

6. The chair of claim 5, characterized in that each bracket (11) has a reinforcing profile, preferably at least one longitudinally extending bead (11'), and that the bracket (11) is provided with a hole (10) for seat plate screw means.

7. The chair of one of claim 1 to 6, characterized in that the front and the rear frame elements (2, 3) are substantially straight, and that the lateral frame elements (4, 5) are kinked inward at their central portion.

8. The chair of claim 7, characterized in that the kinking of each lateral frame element (4, 5) is in an angle range between 110° and 160°.

9. The chair of one of claims 1 to 8, characterized in that the pins (6, 16) of the frame element pairs extend axial to the main extension of the front and rear frame elements (2, 3).

10. The chair of one of claims 1 to 9, characterized in that the frame elements (2 - 5) are made of wood, preferably of laminated wood.

11. The chair of one of claims 1 to 9, characterized in that the frame elements (2-5) are made of aluminium or aluminium alloys.

12. The chair of one of claims 1 to 9, characterized in that the frame elements (2 - 5) are made of plastics material.

## Revendications

1. Chaise, comportant un bâti de siège polygonal (15) consistant en plusieurs éléments d'encadrement (2 à 5), qui sont reliés respectivement par leurs zones d'extrémité et qui se terminent par un agencement de tenons,
et comportant des pieds (7, 8), situés au niveau des coins du bâti de siège (15) et pourvus de fentes formant mortaises pour recevoir l'agencement de tenons,
caractérisée en ce que
chaque agencement de tenons présente au moins deux tenons (6, 16) espacés l'un de l'autre,
et en ce que chaque tenon (6, 16) est logé dans une mortaise individuelle (12, 13) associée, située dans le pied (7, 8) correspondant.

2. Chaise selon la revendication 1, caractérisée en ce que chaque élément d'encadrement (2 à 5) porte, à chaque extrémité, au moins un tenon (6, 16).

3. Chaise selon l'une des revendications 1 ou 2, caractérisée en ce que, dans le cas d'un bâti de siège (15) carré, les zones d'extrémité des deux éléments latéraux d'encadrement (4, 5) sont coudées vers l'extérieur et sont assemblées, au niveau de la surface extérieure du coude (17), à une surface d'ajustage (14) de l'élément d'encadrement avant ou bien arrière (2, 3),
et en ce que les tenons (6, 16) espacés des éléments d'encadrement (2 à 5) assemblés sont situés parallèlement côte à côte dans un plan horizontal.

4. Chaise selon la revendication 3, caractérisée en ce que les éléments latéraux d'encadrement (4, 5) sont collés aux éléments d'encadrement avant et arrière (2, 3), au niveau des surfaces d'ajustage (14).

5. Chaise selon l'une des revendications 1 à 4, caractérisée en ce que les éléments latéraux d'encadrement (4, 5) sont reliés aux éléments d'encadrement avant et arrière (2, 3) au moyen de pattes (11), qui coupent chaque fois le coin et qui constituent la base d'un triangle rectangle.

6. Chaise selon la revendication 5, caractérisée en ce que chaque patte (11) présente un profilé de renforcement, de préférence au moins une moulure longitudinale (11'), et en ce qu'il est prévu, dans la patte (11), un perçage (10) pour le vissage d'une plaque formant siège.

7. Chaise selon l'une des revendications 1 à 6, caractérisée en ce que les éléments d'encadrement avant et arrière (2, 3) sont sensiblement rectilignes et en ce que les éléments latéraux d'encadrement (7, 8) sont infléchis en dedans dans leurs zones médianes.

8. Chaise selon la revendication 7, caractérisée en ce que l'infléchissement de chaque élément latéral d'encadrement (4, 5) est compris dans une plage angulaire de 110° à 160°.

9. Chaise selon l'une des revendications 1 à 8, caractérisée en ce que les tenons (6, 16) des paires d'éléments d'encadrement s'étendent axialement par rapport à l'étendue principale des éléments d'encadrement avant et arrière (2, 3).

10. Chaise selon l'une des revendications 1 à 9, caractérisée en ce que les éléments d'encadrement (2 à 5) sont constitués de bois, de préférence de bois stratifié.

11. Chaise selon l'une des revendications 1 à 9, caractérisée en ce que les éléments d'encadrement (2 à 5) sont constitués d'aluminium ou d'alliages d'aluminium.

12. Chaise selon l'une des revendications 1 à 9, caractérisée en ce que les éléments d'encadrement (2 à 5) sont constitués de matière plastique.
